# EUROPÄISCHE PATENTSCHRIFT

(11) **EP 2 140 466 B1**
(45) Veröffentlichungstag und Bekanntmachung des Hinweises auf die Patenterteilung: **04.05.2016**
(21) Anmeldenummer: 08716585.8
(22) Anmeldetag: 17.03.2008
(51) Int. Cl.: H01H 3/20, H01H 9/06

(54) **ELEKTRISCHER SCHALTER**
ELECTRIC SWITCH
PRISE ÉLECTRIQUE

(30) Priorität: 21.03.2007 DE 102007013452
(43) Veröffentlichungstag der Anmeldung: 06.01.2010
(73) Patentinhaber: Marquardt GmbH, 78604 Rietheim-Weilheim (DE)
(72) Erfinder: BUHL, Steffen, 72469 Messstetten (DE); JUN, Guo, Shanghai 201315 (CN)
(74) Vertreter: Otten, Roth, Dobler & Partner mbB Patentanwälte
(86) Internationale Anmeldenummer: PCT/EP2008/002122
(87) Internationale Veröffentlichungsnummer: WO 2008/113546

(56) Entgegenhaltungen:
- DE-A1- 19 745 100
- US-B1- 6 812 425

## Beschreibung

Die Erfindung betrifft einen elektrischen Schalter nach dem Oberbegriff des Patentanspruchs 1.

Derartige Schalter werden vor allem bei Elektrohandwerkzeugen, die ein Elektrowerkzeug-Gehäuse sowie einen von einer Spannungsquelle versorgten, im Elektrowerkzeug-Gehäuse befindlichen Elektromotor aufweisen, als Netzschalter zum Ein- und/oder Ausschalten des Elektromotors eingesetzt. Bei diesen Elektrowerkzeugen kann es sich um Bohrmaschinen, Schrauber, Winkelschleifer, Sägen, Hobel, Schleifer, Schwingschleifer, Kreissägen o. dgl. handeln. Zur Erzielung eines Dauerbetriebs im eingeschalteten Zustand kann der Schalter in der Art eines sogenannten Lock-ON arretierbar ausgestaltet sein. Andererseits kann es zur Verringerung der Unfallgefahr auch gewünscht sein, daß der Schalter in der Art eines sogenannten Lock-OFF mit einer Einschaltsperre ausgerüstet ist.

Aus der DE 24 10 871 A1 ist ein elektrischer Schalter mit einem Schalter-Gehäuse bekannt, in dem sich ein zwischen einem Ausschalt- sowie einem Einschalt-Zustand umschaltbares Kontaktsystem befindet. Am Schalter-Gehäuse ist ein Betätigungsorgan bewegbar gelagert, das als manuelle Handhabe zum Umschalten des Kontaktsystems dient. Der Schalter besitzt weiterhin ein in etwa quer zum Betätigungsorgan manuell zwischen einer Ausgangs- und einer Betätigungsstellung bewegbares Riegelelement. Mittels des Riegelelements ist das Betätigungsorgan im Ausschaltzustand des Kontaktsystems in der Art eines Lock-OFF blockierbar und/oder im Einschalt-Zustand in der Art eines Lock-ON festhaltbar. Das Riegelelement ist aufwendig ausgestaltet und nicht für alle Betätigungsorgane von elektrischen Schaltern geeignet.

Desweiteren ist in der DE 197 45 100 A1 ein elektrischer Schalter mit einem linear beweglichen Betätigungsorgan, das mittels eines Stößels auf ein Kontaktsystem im Schalter zum Umschalten des Kontaktsystems zwischen einem Ausschalt- sowie einem Einschalt-Zustand einwirkt, beschrieben. Der Schalter weist ebenfalls eine Einschaltsperre in der Art eines Lock-OFF und/oder eine Arretierung in der Art eines Lock-ON für das Betätigungsorgan auf. Ein Sperrelement, das mittels eines Riegelelements bewegbar ist, wirkt zu diesem Zweck mit dem Betätigungsorgan beziehungsweise mit dem Stößel derart zusammen, daß das Betätigungsorgan im Ausschalt-Zustand für den Lock-OFF blockierbar ist beziehungsweise im Einschalt-Zustand für den Lock-ON festgehalten wird.

Schließlich zeigt die US 6 812 425 B1 einen auch als "Overhanging Trigger Switch" bezeichneten elektrischen Schalter mit einem verschwenkbar am Schaltergehäuse gelagerten Betätigungsorgan, wobei ein exzentrisch am Betätigungsorgan angelenkter Stößel ins Schaltergehäuse zum Umschalten des Kontaktsystems führt. Der Schalter weist wiederum eine Einschaltsperre in der Art eines Lock-OFF und eine Arretierung in der Art eines Lock-ON auf, wobei hierzu ein verschiebbares Riegelelement im Ausschalt-Zustand des Betätigungsorgans blockierend mit dem Betätigungsorgan sowie im Einschalt-Zustand des Betätigungsorgans arretierend mit dem Betätigungsorgan zusammenwirkt.

Der Erfindung liegt die Aufgabe zugrunde, eine einfach ausgestaltete Realisierung der Lock-ON- und/oder Lock-OFF-Funktion für einen elektrischen Schalter, vor allem zur Verwendung in Elektrowerkzeugen, anzugeben, wobei das Riegelelement in einfacher Art und Weise zur Verwendung bei Betätigungsorganen für einen sogenannten "Overhanging Trigger Switch" geeignet sein soll.

Diese Aufgabe wird bei einem gattungsgemäßen elektrischen Schalter durch die kennzeichnenden Merkmale des Anspruchs 1 gelöst.

Beim erfindungsgemäßen Schalter handelt es sich um einen sogenannten Overhanging Trigger Switch. Der Schalter weist ein Schalter-Gehäuse auf, das unter anderem zur Aufnahme des Kontaktsystems dient. Das Betätigungsorgan ist bewegbar am Schalter-Gehäuse gelagert. Ein Stößel steht mit dem Betätigungsorgan sowie dem Kontaktsystem zum Umschalten des Kontaktsystems in Wirkverbindung. Im Gegensatz zum bekannten Schalter wirkt hier das Riegelement zum Festhalten und/oder Blockieren des Betätigungsorgans mit dem in Wirkverbindung zum Kontaktsystem stehenden Stößel zusammen, wozu sich ein Ansatz in der Art einer Verlängerung dem Schalter-Gehäuse abgewandt am Stößel befindet. Weitere Ausgestaltungen der Erfindung sind Gegenstand der Unteransprüche.

Bei diesem Schalter in einer bevorzugten Ausgestaltung ist das Betätigungsorgan um ein Drehlager verschwenkbar am Schalter-Gehäuse angeordnet. Der Stößel ist am Betätigungsorgan mittels eines in einen Durchbruch am Betätigungsorgan eingreifenden Zapfens angelenkt. Der Durchbruch für den Zapfen besitzt einen Abstand zum Drehlager in der Art eines Exzenters, derart daß die Verschwenkbewegung des Betätigungsorgans im wesentlichen in eine lineare Schiebebewegung des Stößels umgewandelt wird. Der zum Umschalten des Kontaktsystems dienende Stößel ist beweglich ins Schalter-Gehäuse führend gelagert, wozu sich eine mit einer Dichtung versehene Öffnung am Schalter-Gehäuse befindet.

Um eine ergonomisch gute Bedienung für den Benutzer zu gestatten, kann das Riegelelement verschiebbar im Elektrowerkzeug-Gehäuse gelagert sein. Es bietet sich dann aus Gründen der Vielseitigkeit an, das Riegelelement für den Lock-OFF und den Lock-ON auswechselbar im Elektrowerkzeug-Gehäuse anzuordnen. Zweckmäßigerweise ist das Riegelelement mittels einer elastischen Kraft, die beispielsweise durch eine Feder erzeugt werden kann, aus der Betätigungsstellung in die Ausgangsstellung rückstellbar.

In einer einfachen sowie kostengünstigen Ausgestaltung ist der Zapfen im wesentlichen am Übergang zwischen dem Stößel und dem Ansatz angeordnet. Zweckmäßigerweise wirkt eine Rippe am Ansatz mit einer dazu korrespondierenden Aufnahme am Riegelelement für den Lock-ON zusammen. Um eine variable Bedienung des Lock-ON zu gestatten, bietet es sich weiter an, die Aufnahme zweiseitig benachbart zu einem Durchlaß im Riegelelement, der für das Durchgreifen des Ansatzes bei Bewegung des Betätigungsorgans dient, anzuordnen. Mittels einer solchen Ausbildung ist dann vorteilhafterweise die Bewegung des Riegelements sowohl nach links als auch nach rechts für den Lock-ON ermöglicht.

Eine ebenfalls einfache sowie kostengünstige Ausgestaltung des Lock-OFF besteht darin, daß eine Sperrfläche am Ansatz mit einer dazu korrespondierenden Gegenfläche am Riegelelement für den Lock-OFF zusammenwirkt. Zweckmäßigerweise befindet sich ein Durchlaß am Riegelement für die Freigabe des Ansatzes. Um eine variable Bedienung des Lock-OFF zu gestatten, bietet es sich auch hier weiter an, daß jeweils ein Durchlaß beidseitig zur Gegenfläche angeordnet ist. Vorteilhafterweise ist somit wiederum die Bewegung des Riegelements sowohl nach links als auch nach rechts für den Lock-OFF ermöglicht. Bevorzugterweise befindet sich die Rippe an der der Sperrfläche gegenüberliegenden Seite des Ansatzes.

In einer einfach herzustellenden Ausgestaltung ist der Ansatz in etwa T-förmig ausgebildet. Zweckmäßigerweise ist dann die Sperrfläche an der Oberseite des Querbalkens des T's befindlich. Die Rippe hingegen befindet sich an der Unterseite des Querbalkens des T's, und zwar indem die Rippe den vertikalen Balken des T's bildet.

Zusammenfassend läßt sich für eine besonders bevorzugte Ausgestaltung des Riegelelements das Folgende sagen. Das Einschalten des Schalters wird mit einem Schieber blockiert (Lock-OFF). Durch Betätigung des Schiebers wird das Einschalten freigegeben. Beim Auschalten bewegt sich der Schieber durch Federkraft wieder in seine Sperrlage. Die Ein-Position des Schalters kann durch Betätigung des Schiebers und mittels einer Sperrkontur gehalten werden (Lock-ON). Durch Betätigung des Schalters bewegt sich der Schieber durch Federkraft wieder in die Ausgangspostion und die Sperre wird gelöst. Dann kann der Schalter in die Aus-Position bewegt werden.

Die mit der Erfindung erzielten Vorteile bestehen insbesondere darin, daß das Riegelelement einfach und ergonomisch für den Benutzer zu bedienen ist. Außerdem ist das Riegelelement leichtgängig, so daß ein Verhaken und/oder Verklemmen desselben ausgeschlossen ist. Insbesondere bei der Rückstellung des Betätigungsorgans bedeutet ein derartiges Verklemmen und/oder Verhaken eine erhebliche Unfallgefahr für den Benutzer des Elektrowerkzeugs. Handelt es sich um eine Einschaltsperre (Lock-OFF), so ist in einem derartigen Fall das Elektrowerkzeug ungesichert einschaltbar. Bei einer Arretierung (Lock-ON) hingegen ist dann das Elektrowerkzeug nicht mehr abschaltbar. Es ist unmittelbar ersichtlich, daß mit Hilfe der Erfindung die Betriebssicherheit des Elektrowerkzeugs wesentlich gesteigert wird.

Weiter ist derselbe Schalter sowohl für die Verwendung mit Arretierung als auch mit Einschaltsperre geeignet. Durch einfachen Wechsel des Schiebers kann von der Funktion Lock-ON auf die Funktion Lock-OFF umgestellt werden, wobei jedoch der Schalter an sich sowie auch die Griffschalen des Elektrowerkzeugs dieselben bleiben. Damit wird die Lagerhaltung für den Schalter erheblich vereinfacht und der elektrische Schalter kann auch noch nachträglich wunschgemäß umgerüstet werden. Insgesamt werden so die Kosten für den elektrischen Schalter verringert.

Ausführungsbeispiele der Erfindung mit verschiedenen Weiterbildungen und Ausgestaltungen sind in den Zeichnungen dargestellt und werden im folgenden näher beschrieben. Es zeigen
- Fig. 1: ein Elektrowerkzeug mit einem Handgriff, in dem ein elektrischer Schalter angeordnet ist,
- Fig. 2: den elektrischen Schalter aus Fig. 1 in Einzelansicht,
- Fig. 3: den geöffnet dargestellten Handgriff aus Fig. 1 für die Lock-ON-Version,
- Fig. 4: schematisch den Bewegungsablauf für den Lock-ON,
- Fig. 5: den geöffnet dargestellten Handgriff aus Fig. 1 für die Lock-OFF-Version, und
- Fig. 6: schematisch den Bewegungsablauf für den Lock-OFF.

In Fig. 1 ist ein Elektrowerkzeug 1 zu sehen, das von einer Spannungsquelle versorgt wird. Beispielsweise handelt es sich bei dem Elektrowerkzeug 1 um eine Bohrmaschine, einen Schleifer, eine Säge, einen Hobel, einen Winkelschleifer, eine Kreissäge o. dgl., das ein Elektrowerkzeug-Gehäuse 2 mit einem Handgriff 3 aufweist. Im Handgriff 3, der in Fig. 3 geöffnet in der Art einer Gehäusehalbschale zu sehen ist, befindet sich ein elektrischer Schalter 4 mit einem manuell bewegbaren Betätigungsorgan 5.

Der in Fig. 2 gezeigte Schalter 4 weist ein Schalter-Gehäuse 6 auf, das unter anderem zur Aufnahme eines lediglich schematisch angedeuteten, ansonsten nicht weiter gezeigten bekannten Kontaktsystems 20 dient. Das Kontaktsystem 20 ist zwischen einem Ausschaltsowie einem Einschalt-Zustand umschaltbar, um das Elektrowerkzeug 1 in bzw. außer Betrieb zu nehmen. Zum Umschalten des Kontaktsystems 20 dient das Betätigungsorgan 5 als manuell betätigbare Handhabe, wobei ein in Fig. 3 deutlich sichtbarer Stößel 7 mit dem Betätigungsorgan 5 sowie dem Kontaktsystem 20 zum Umschalten des Kontaktsystems 20 in Wirkverbindung steht.

Wie weiter aus Fig. 3 hervorgeht, ist im Elektrowerkzeug-Gehäuse 2 des Elektrowerkzeugs 1 ein verschiebbar gelagertes Riegelelement 8 angeordnet, das in etwa quer zum Betätigungsorgan 5 manuell zwischen einer Ausgangs- und einer Betätigungsstellung bewegbar ist. Das Riegelelement 8 dient dazu, daß das Betätigungsorgan 5 im Ausschaltzustand in der Art eines Lock-OFF und/oder im Einschalt-Zustand in der Art eines Lock-ON für das Kontaktsystem 20 blockierbar bzw. festhaltbar ist. Das Riegelelement 8 wirkt zum Festhalten bzw. Blockieren des Kontaktsystems mit dem Stößel 7 zusammen. Das Riegelelement 8 ist auswechselbar für den Lock-OFF und/oder den Lock-ON im Elektrowerkzeug-Gehäuse 2 angeordnet. Weiter ist das Riegelelement 8 mittels einer elastischen Kraft, die durch eine Feder 13 erzeugt wird, aus der Betätigungsstellung in die Ausgangsstellung rückstellbar.

Das Betätigungsorgan 5 ist bewegbar am Schalter-Gehäuse 6 gelagert. Hierfür ist das Betätigungsorgan 5 um ein Drehlager 12 verschwenkbar am Schalter-Gehäuse 6 angeordnet. Der zum Umschalten des Kontaktsystems 20 dienende Stößel 7 ist an einer mit einer Dichtung versehenen Öffnung 9 beweglich ins Schalter-Gehäuse 6 führend gelagert. Weiter ist der Stößel 7 am Betätigungsorgan 5 mittels eines in einen Durchbruch 10 am Betätigungsorgan 5 eingreifenden Zapfens 11 angelenkt. Wie man sieht, ist der Durchbruch 10 für den Zapfen 11 beabstandet zum Drehlager 12 in der Art eines Exzenters, derart daß die Verschwenkbewegung des Betätigungsorgans 5 in wesentlichen in eine lineare Schiebebewegung des Stößels 7 umgewandelt wird.

Am Stößel 7 befindet sich ein Ansatz 14 in der Art einer Verlängerung, die dem Schalter-Gehäuse 6 abgewandt ist. Der Zapfen 11 ist im wesentlichen in der Nähe des Übergangs zwischen dem Stößel 7 und dem Ansatz 14 angeordnet. Eine Rippe 15 am Ansatz 14 wirkt mit einer dazu korrespondierende Aufnahme 16 am Riegelelement 8 für den Lock-ON zusammen. Die Aufnahme 16, 16' ist zweiseitig benachbart zu einem Durchlaß 17 im Riegelelement 8 angeordnet, wobei der Durchlaß 17 für das Durchgreifen des Ansatzes 14 bei Bewegung des Betätigungsorgans 5 dient. Damit ist die Bewegung des Riegelelements 8 für den Lock-ON sowohl nach links und/oder nach rechts ermöglicht. Dieser Bewegungsablauf für den Lock-ON ist schematisch in Fig. 4 näher gezeigt.

Für den Lock-OFF, der gemäß einem weiteren Ausführungsbeispiel in Fig. 5 zu sehen ist, wirkt eine Sperrfläche 18 am Ansatz 14 mit einer dazu korrespondierenden Gegenfläche 19 am Riegelelement 8 zusammen. Am Riegelement 8 befindet sich ein Durchlaß 17', 17" für die Freigabe des Ansatzes 14. Bevorzugterweise ist je ein Durchlaß 17', 17" beidseitig zur Gegenfläche 19 angeordnet, so daß wiederum die Bewegung des Riegelelements 8 nach links und/oder rechts ermöglicht ist. Der Bewegungsablauf für den Lock-OFF ist schematisch in Fig. 6 näher zu sehen.

Wie durch Vergleich von Fig. 4 und Fig. 6 zu erkennen ist, befindet sich die Rippe 15 an der der Sperrfläche 18 gegenüberliegenden Seite des Ansatzes 14. Der Ansatz 14 ist in etwa T-förmig ausgestaltet. Dabei ist die Sperrfläche 18 an der Oberseite des Querbalkens des T's befindlich. Desweiteren ist die Rippe 15 an der Unterseite des Querbalkens des T's befindlich, und zwar bildet die Rippe 15 den vertikalen Balken des T's. Somit kann, falls gewünscht, der Lock-ON sowie der Lock-OFF auch kombiniert für den Schalter 4 im Elektrowerkzeug 1 angeordnet sein.

Die Erfindung ist nicht auf die beschriebenen und dargestellten Ausführungsbeispiele beschränkt. Sie umfaßt vielmehr auch alle fachmännischen Weiterbildungen im Rahmen der durch die Patentansprüche definierten Erfindung. So kann die Erfindung nicht nur bei Elektrowerkzeugschaltern in Elektrowerkzeugen eingesetzt werden, sondern kann auch an anderen verriegelbaren und/oder sperrbaren und/oder arretierbaren Schaltern, beispielsweise solchen für Elektrohaushaltsgeräte, Elektrogartengeräte, Werkzeugmaschinen o. dgl., Verwendung finden.

### Bezugszeichen-Liste:

- 1:: Elektrowerkzeug
- 2:: Elektrowerkzeug-Gehäuse
- 3:: Handgriff
- 4:: elektrischer Schalter
- 5:: Betätigungsorgan
- 6:: Schalter-Gehäuse
- 7:: Stößel
- 8:: Riegelelement
- 9:: Öffnung (am Schaltergehäuse)
- 10:: Durchbruch (am Betätigungsorgan)
- 11:: Zapfen (am Stößel)
- 12:: Drehlager (für Betätigungsorgan)
- 13:: Feder (für Riegelelement)
- 14:: Ansatz (am Stößel)
- 15:: Rippe (am Ansatz)
- 16,16':: Aufnahme (am Riegelelement)
- 17:: Durchlaß (im Riegelelement für Lock-ON)
- 17',17":: Durchlaß (im Riegelelement für Lock-OFF)
- 18:: Sperrfläche (am Ansatz)
- 19:: Gegenfläche (am Riegelelement)
- 20:: Kontaktsystem

## Patentansprüche

1. Elektrischer Schalter, insbesondere für ein Elektrowerkzeug-Gehäuse (2) aufweisende Elektrowerkzeuge (1), wie Bohrmaschinen, Schleifer, Sägen, Hobel, Winkelschleifer, Kreissägen o. dgl., mit einem zwischen einem Ausschalt- sowie einem Einschalt-Zustand umschaltbaren Kontaktsystem (20), mit einem Schalter-Gehäuse (6) zur Aufnahme des Kontaktsystems (20), mit einem bewegbaren Betätigungsorgan (5) zum Umschalten des Kontaktsystems (20), wobei ein Stößel (7) mit dem Betätigungsorgan (5) sowie dem Kontaktsystem (20) zum Umschalten des Kontaktsystems (20) in Wirkverbindung steht, wobei das Betätigungsorgan (5) um ein Drehlager (12) verschwenkbar am Schalter-Gehäuse (6) angeordnet ist, wobei der Stößel (7) am Betätigungsorgan (5) in der Art eines Exzenters beabstandet zum Drehlager (12) angelenkt ist, derart daß die Verschwenkbewegung des Betätigungsorgans (5) im wesentlichen in eine Schiebebewegung des Stößels (7) umgewandelt wird, und mit einem zwischen einer Ausgangs- und einer Betätigungsstellung bewegbaren Riegelelement (8), derart daß das Betätigungsorgan (5) im Ausschalt-Zustand in der Art eines Lock-OFF und/oder im Einschalt-Zustand in der Art eines Lock-ON des Kontaktsystems (20) blockierbar und/oder festhaltbar ist, **dadurch gekennzeichnet, daß** ein Ansatz (14) in der Art einer Verlängerung dem Schalter-Gehäuse (6) abgewandt am Stößel (7) befindlich ist, und daß das Riegelelement (8) zum Festhalten und/oder Blockieren des Betätigungsorgans (5) mit dem Ansatz (14) am Stößel (7) zusammenwirkt.

2. Elektrischer Schalter nach Anspruch 1, **dadurch gekennzeichnet, daß** das Riegelelement (8) in etwa quer zum Betätigungsorgan (5) bewegbar ist.

3. Elektrischer Schalter nach Anspruch 1 oder 2, **dadurch gekennzeichnet, daß** der Stößel (7) mittels eines in einen Durchbruch (10) am Betätigungsorgan (5) eingreifenden Zapfens (11) am Betätigungsorgan (5) angelenkt ist, daß der Durchbruch (10) für den Zapfen (11) beabstandet zum Drehlager (12) ist, und daß der zum Umschalten des Kontaktsystems (20) dienende Stößel (7) an einer mit einer Dichtung versehenen Öffnung (9) beweglich ins Schalter-Gehäuse (6) führend gelagert ist.

4. Elektrischer Schalter nach Anspruch 1, 2 oder 3, **dadurch gekennzeichnet, daß** das Riegelelement (8) verschiebbar im Elektrowerkzeug-Gehäuse (2) gelagert ist, und daß das Riegelelement (8) mittels einer durch eine Feder (13) erzeugten elastischen Kraft aus der Betätigungsstellung in die Ausgangsstellung rückstellbar ist.

5. Elektrischer Schalter nach einem der Ansprüche 1 bis 4, **dadurch gekennzeichnet, daß** das Riegelelement (8) für den Lock-OFF und/oder den Lock-ON auswechselbar im Elektrowerkzeug-Gehäuse (2) angeordnet ist.

6. Elektrischer Schalter nach einem der Ansprüche 1 bis 5, **dadurch gekennzeichnet, daß** der Zapfen (11) im wesentlichen am Übergang zwischen dem Stößel (7) und dem Ansatz (14) angeordnet ist.

7. Elektrischer Schalter nach einem der Ansprüche 1 bis 6, **dadurch gekennzeichnet, daß** eine Rippe (15) am Ansatz (14) mit einer dazu korrespondierenden Aufnahme (16, 16') am Riegelelement (8) für den Lock-ON zusammenwirkt.

8. Elektrischer Schalter nach einem der Ansprüche 1 bis 7, **dadurch gekennzeichnet, daß** die Aufnahme (16, 16') zweiseitig benachbart zu einem Durchlaß (17) im Riegelelement (8), der für das Durchgreifen des Ansatzes (14) bei Bewegung des Betätigungsorgans (5) dient, angeordnet ist.

9. Elektrischer Schalter nach einem der Ansprüche 1 bis 8, **dadurch gekennzeichnet, daß** eine Sperrfläche (18) am Ansatz (14) mit einer dazu korrespondierenden Gegenfläche (19) am Riegelelement (8) für den Lock-OFF zusammenwirkt.

10. Elektrischer Schalter nach einem der Ansprüche 1 bis 9, **dadurch gekennzeichnet, daß** ein Durchlaß (17', 17") am Riegelelement (8) für die Freigabe des Ansatzes (14) angeordnet ist.

11. Elektrischer Schalter nach einem der Ansprüche 1 bis 10, **dadurch gekennzeichnet, daß** der Durchlaß (17', 17") beidseitig zur Gegenfläche (19) befindlich ist.

12. Elektrischer Schalter nach einem der Ansprüche 1 bis 11, **dadurch gekennzeichnet, daß** sich die Rippe (15) an der der Sperrfläche (18) gegenüberliegenden Seite des Ansatzes (14) befindet.

13. Elektrischer Schalter nach einem der Ansprüche 1 bis 12, **dadurch gekennzeichnet, daß** der Ansatz (14) in etwa T-förmig ausgestaltet ist, daß die Sperrfläche (18) an der Oberseite des Querbalkens des T's befindlich ist, und daß die Rippe (15) an der Unterseite des Querbalkens des T's befindlich ist, indem die Rippe (15) den vertikalen Balken des T's bildet.

## Claims

1. An electric switch, in particular for an electric tool housing (2) having electric tools (1), such as drilling machines, grinders, saws, planes, right-angle grinders, circular saws or the like, with a contact system (20) that can be switched between a switch-off status and a switch-on status, with a switch housing (6) for receiving the contact system (20), with a movable actuating element (5) for switching the contact system (20), wherein a tappet (7) is in cooperation with the actuating element (5) as well as the contact system (20) for switching the contact system (20), wherein the actuating element (5) is arranged pivotable about a pivot bearing on the switch housing (6), wherein the tappet (7) is hinged at the actuating element (5) in the form of an eccentric spaced apart from the pivot bearing (12), such that the pivoting movement of the actuating element (5) is substantially transformed into a sliding movement of the tappet (7), and with a locking element (8) movable between an initial position and an actuation position, such that the actuating element (5) can be maintained and/or blocked in the switch-off status in the form of a lock-OFF and/or in the switch-on status in the form of a lock-ON of the contact system (20), **characterized in that** an extension piece (14) in the form of an extension turned away from the switch housing (6) is located on the tappet (7), and that the locking element (8) interacts with the extension piece (14) on the tappet (7) in order to maintain and/or block the actuating element (5).

2. An electric switch according to Claim 1, **characterized in that** the locking element (8) is movable approximately transverse to the actuating element (5).

3. An electric switch according to Claim 1 or 2, **characterized in that** the tappet (7) is hinged by means of a pin (11) on the actuating element (5) engaging into a breakthrough (10) on the actuating element (5), that the breakthrough (10) for the pin (11) is spaced apart from the pivot bearing (12), and that the tappet (7) serving for the switching of the contact system (20) is mounted guidingly at an opening (9) provided with a seal movable into the switch housing (6).

4. An electric switch according to Claim 1, 2 or 3, **characterized in that** the locking element (8) is mounted movably in the electric tool housing (2), and that the locking element (8) is resettable from the actuation position into the initial position by means of an elastic force generated by a spring (13).

5. An electric switch according to any one of Claims 1 to 4, **characterized in that** the locking element (8) for the lock-OFF and/or the lock-ON is arranged interchangeably in the electric tool housing (2).

6. An electric switch according to any one of Claims 1 to5, **characterized in that** the pin (11) is arranged substantially at the transition between the tappet (7) and the extension piece (14).

7. An electric switch according to any one of Claims 1 to 6, **characterized in that** a rib (15) on the extension piece (14) interacts with a receptacle (16, 16') corresponding thereto on the locking element (8) for the lock-ON.

8. An electric switch according to any one of Claims 1 to 7, **characterized in that** the receptacle (16, 16') is arranged on two sides adjacent to a passage (17) in the locking element (8), which serves for the engagement of the extension piece (14) in case of movement of the actuating element (5).

9. An electric switch according to any one of Claims 1 to 8, **characterized in that** a locking surface (18) on the extension piece (14) interacts with a counter surface (19) corresponding thereto of the locking element (8) for the lock-OFF.

10. An electric switch according to any one of Claims 1 to 9, **characterized in that** a passage (17', 17") of the locking element (8) is arranged for the release of the extension piece (14).

11. An electric switch according to any one of Claims 1 to 10, **characterized in that** the passage (17', 17") is located on both sides of the counter surface (19).

12. An electric switch according to any one of Claims 1 to 11, **characterized in that** the rib (15) is located on the side of the extension piece (14) opposite the locking surface (18).

13. An electric switch according to any one of Claims 1 to 12, **characterized in that** the extension piece (14) is designed approximately T-shaped, that the locking surface (18) is located on the upper side of the crossbar of the T, and that the rib (15) is located on the underside of the crossbar of the T, while the rib (15) forms the vertical bar of the T.

## Revendications

1. Commutateur électrique, en particulier pour des outils électriques (1) présentant un boîtier d'outil électrique (2), tels que perceuses, ponceuses, scies, rabots, meuleuses d'angle, scies circulaires ou similaires, avec un système de contact (20) commutable entre un état déconnecté ainsi que connecté, avec un boîtier de commutateur (6) destiné à loger le système de contact (20), avec un organe d'actionnement (5) mobile destiné à commuter le système de contact (20), un coulisseau (7) étant en liaison opérationnelle avec l'organe d'actionnement (5) ainsi qu'avec le système de contact (20) pour la commutation du système de contact (20), l'organe d'actionnement (5) étant disposé sur le boîtier de commutateur (6) en pivotement autour d'un palier rotatif (12), le coulisseau (7) étant articulé sur l'organe d'actionnement (5) à la façon d'un excentrique à distance du palier rotatif (12) de telle sorte que le mouvement pivotant de l'organe d'actionnement (5) est converti essentiellement en un mouvement coulissant du coulisseau (7), et avec un élément de verrouillage (8) mobile entre une position initiale et une position d'actionnement de telle sorte que l'organe d'actionnement (5) peut être bloqué et/ou maintenu à la façon d'un Lock-OFF dans l'état déconnecté, et/ou à la façon d'un Lock-ON dans l'état connecté du système de contact (20), **caractérisé en ce qu'**un embout (14) à la façon d'une prolongation est situé sur l'ouverture (7) de façon éloignée du boîtier de commutateur (6), et **en ce que** l'élément de verrouillage (8) coopère avec l'embout (14) sur le coulisseau (7) pour l'immobilisation et/ou le blocage de l'organe d'actionnement (5).

2. Commutateur électrique selon la revendication 1, **caractérisé en ce que** l'élément de verrouillage (8) est mobile à peu près transversalement à l'organe d'actionnement (5).

3. Commutateur électrique selon la revendication 1 ou 2, **caractérisé en ce que** le coulisseau (7) est articulé sur l'organe d'actionnement (5) au moyen d'un tenon (11) engrenant dans une traversée (10) sur l'organe d'actionnement (5), **en ce que** la percée (10) destinée au tenon (11) est espacée du palier rotatif (12), et **en ce que** le coulisseau (7) servant à la commutation du système de contact (20) est supporté de façon mobile avec une fonction de guidage dans le boîtier de commutateur (6) sur une ouverture (9) munie d'un joint d'étanchéité.

4. Commutateur électrique selon la revendication 1, 2 ou 3, **caractérisé en ce que** l'élément de verrouillage (8) est supporté de façon coulissante dans le boîtier d'outil électrique (2), et **en ce que** l'élément de verrouillage (8) peut être rappelé à partir de la position d'actionnement vers la position initiale au moyen d'une force élastique produite par un ressort (13).

5. Commutateur électrique selon l'une des revendications 1 à 4, **caractérisé en ce que** l'élément de verrouillage (8) pour le Lock-OFF et/ou le Lock-ON est disposé de façon interchangeable dans le boîtier d'outil électrique (2).

6. Commutateur électrique selon l'une des revendications 1 à 5, **caractérisé en ce que** le tenon (11) est disposé essentiellement au niveau de la transition entre le coulisseau (7) et l'embout (14).

7. Commutateur électrique selon l'une des revendications 1 à 6, **caractérisé en ce que**, sur l'élément de verrouillage (8) pour le Lock-ON, une nervure (15) sur l'embout (14) coopère avec un logement (16, 16') qui lui correspond.

8. Commutateur électrique selon l'une des revendications 1 à 7, **caractérisé en ce que** le logement (16, 16') est disposé sur deux côtés au voisinage d'un passage (17) dans l'élément de verrouillage (8) qui sert à la pénétration de l'embout (14) lors du mouvement de l'organe d'actionnement (5).

9. Commutateur électrique selon l'une des revendications 1 à 8, **caractérisé en ce qu'**une surface d'arrêt (18) sur l'embout (14) coopère avec une surface antagoniste (19) qui lui correspond sur l'élément de verrouillage (8) pour le Lock-OFF.

10. Commutateur électrique selon l'une des revendications 1 à 9, **caractérisé en ce qu'**un passage (17', 17") est disposé sur l'élément de verrouillage (8) pour la libération de l'embout (14).

11. Commutateur électrique selon l'une des revendications 1 à 10, **caractérisé en ce que** le passage (17', 17") se trouve des deux côtés par rapport à la surface antagoniste (19).

12. Commutateur électrique selon l'une des revendications 1 à 11, **caractérisé en ce que** la nervure (15) se trouve sur le côté de l'embout (14) qui est opposé à la surface d'arrêt (18).

13. Commutateur électrique selon l'une des revendications 1 à 12, **caractérisé en ce que** l'embout (14) est constitué à peu près en forme de T, **en ce que** la surface d'arrêt (18) est située sur le côté supérieur de la barre transversale du T, et **en ce que** la nervure (15) est située sur le côté inférieur de la barre transversale du T, tandis que la nervure (15) forme la barre verticale du T.
